# EUROPÄISCHE PATENTSCHRIFT

(11) **EP 1 850 726 B1**
(45) Veröffentlichungstag und Bekanntmachung des Hinweises auf die Patenterteilung: **08.09.2010**
(21) Anmeldenummer: 06706542.5
(22) Anmeldetag: 01.02.2006
(51) Int. Cl.: A47L 15/42, A47L 15/00

(54) **GESCHIRRSPÜLMASCHINE MIT EINEM SCHUBLADENARTIG AUS DEM GEHÄUSE AUSZIEHBAREN SPÜLBEHÄLTER**
DISHWASHER HAVING A DISHWASHING COMPARTMENT WHICH CAN BE WITHDRAWN FROM THE HOUSING IN THE MANNER OF A DRAWER
LAVE-VAISSELLE A RESERVOIR DE LAVAGE SOUS FORME DE TIROIR POUVANT ETRE SORTI DU BOITIER

(30) Priorität: 22.02.2005 DE 102005008249; 22.02.2005 DE 102005008247; 22.02.2005 DE 102005008248
(43) Veröffentlichungstag der Anmeldung: 07.11.2007
(73) Patentinhaber: Miele & Cie. KG, 33332 Gütersloh (DE)
(72) Erfinder: BAUCH, Uwe, 33449 Langenberg (DE); LANGE, Stephan, 32657 Lemgo (DE); STANK, Volker, 32120 Hiddenhausen (DE)
(86) Internationale Anmeldenummer: PCT/EP2006/000860
(87) Internationale Veröffentlichungsnummer: WO 2006/089622

(56) Entgegenhaltungen:
- WO-A-98/33426
- GB-A- 2 281 945
- GB-A- 2 356 131
- US-A- 2 661 750
- US-A1- 2001 045 226
- US-B1- 6 460 555

## Beschreibung

Die Erfindung betrifft eine Geschirrspülmaschine mit einem im wesentlichen quaderförmigen oder parallelepipedischen, zur Frontseite offenen Gehäuse und mit einem oben offenen Spülbehälter, dessen Seitenwände obere Ränder besitzen, die parallel zum Gehäuse-Deckel verlaufen, wobei der Spülbehälter zum Be- und Entladen schubladenartig aus dem-Gehäuse ausgezogen werden kann und während des Spülbetriebs vollständig in das Gehäuse eingeschoben ist, und wobei während des Spülbetriebs mindestens ein Bereich des Spülbehälters an einem Bereich des Gehäuses unter eventueller Zwischenlage einer Dichtung anliegt. Die Erfindung betrifft insbesondere einen Spülbehälter, bei dem die Seitenwände obere, mit Dichtungen versehene Ränder besitzen, oder einen Spülbehälter, an dem während des Spülbetriebs am Gehäuse angeordnete seitliche Dichtungen anliegen.

Eine solche Geschirrspülmaschine ist beispielsweise aus der WO 98/33426 A1 bekannt. Die Vorteile einer solchen Schubladen-Geschirrspülmaschine sind in diesem Dokument ausführlich beschrieben.

Eine Schwierigkeit bei Schubladen-Geschirrspülmaschinen ergibt sich aus der Notwendigkeit, den oben offenen Spülbehälter abzudichten, um einen Austritt von Spülflüssigkeit zu verhindern. Hierzu muss zwischen dem Deckel des Gehäuses - oder parallel dazu verlaufenden Dichtleisten an den Gehäuseseitenwänden - und den Rändern, die die Spülbehälteröffnung definieren, ein flüssigkeitsdichter Kontakt hergestellt werden. In der Regel werden flexible Dichtungen an den Rändern und/oder am Gehäuse verwendet. Um die Dichtwirkung zu erzielen, muss einer der Dichtungspartner eine Kraft auf den anderen ausüben. Im vorderen und hinteren Bereich wird diese Kraft durch die Einschubbewegung erreicht, welche senkrecht zur Dichtfläche erfolgt. An den seitlichen Rändern dagegen verläuft die Einschubbewegung parallel zu den beiden Dichtflächen. Es müssen deshalb Vorkehrungen getroffen werden, mit denen eine Kraft erzeugt wird, die eine senkrechte Komponente zu den seitlichen Dichtflächen besitzt.

Hierzu wird bei einem aus der WO 98/33426 A1 bekannten Ausführungsbeispiel zum Ende des Einschubvorgangs der Gehäuse-Deckel auf den Spülbehälter bewegt. Für die Ausführung einer solchen Absenkung ist eine aufwändige Verstelleinrichtung notwendig, welche die aus der Einschubbewegung resultierende Kraft auf den Deckel umlenkt.

Ein weiteres Ausführungsbeispiel aus der WO 98/33426 A1 verwendet einen Spülbehälter, der vorn höher als hinten ist, so dass die Ränder der Seitenwände nach hinten geneigt verlaufen. Bei einem entsprechend geneigt verlaufenden Deckel oder einer korrespondierenden Dichtleiste wird dann erreicht, dass die Einschubbewegung nicht mehr parallel zur Dichtkante verläuft und somit eine Kraft auf die Dichtungspartner erzeugt. Aus dem schräge Verlauf der Ränder ergeben sich mehrere Nachteile. Zum einen nimmt die Höhe des Spülbehälters ab, was dessen Fassungsvermögen verringert. Zum anderen läuft auf den geneigten Rändern stehendes Restwasser nach hinten in das Gehäuse ab.

Daneben sind aus der WO 98/33426 A1 Varianten mit Faltdeckeln oder über Rollen gelagerten "Endlosdeckeln" bekannt, die aber hinsichtlich ihrer Dichtigkeit Nachteile besitzen. Auch das Absenken von Dichtungen durch Aufblasen der Dichtung selbst oder einer zugeordneten Aktivier-Einrichtung wird in der WO 98/33426 A1 beschrieben.

Der Erfindung stellt sich das Problem, eine im Aufbau einfache und trotzdem funktionssichere Möglichkeit zur Abdichtung des Spülbehälters innerhalb des Gehäuses zu schaffen.

Erfindungsgemäß wird dieses Problem durch Geschirrspülmaschinen mit den Merkmalen der unabhängigen Patentansprüche 1, 9 und 15 gelöst. Vorteilhafte Ausgestaltungen und Weiterbildungen der Erfindung ergeben sich aus den jeweils nachfolgenden Unteransprüchen.

Der mit der Erfindung erreichbare Vorteil besteht in dem einfachen Aufbau von Gehäuse und Spülbehälter, wobei insbesondere die Quaderform bzw. gegebenenfalls die parallelepipedische Form des Spülbehälters beibehalten werden kann.

In einer ersten Variante wird dieser Vorteil dadurch erreicht, dass der Spülbehälter wenigstens im Bereich der oberen Ränder über annähernd die gesamte Länge entweder bezüglich seine Außenmaße in der Breite von vorn nach hinten abnimmt oder bezüglich seiner Innenmaße in der Breite von vorn nach hinten zunimmt, und dass entweder das Gehäuse oder eine am Gehäuse angeordnete Dichtung mindestens eine an den Verlauf der Spülbehälterkontur angepasste Anlagefläche besitzt.

Bei einem ersten Ausführungsbeispiel dieser Variante, bei dem der Spülbehälter wenigstens im Bereich der oberen Ränder über annähernd die gesamte Länge bezüglich seiner Außenmaße in der Breite abnimmt, sind an den oberen Rändern des Spülbehälters Dichtungen angeordnet, welche während des Spülbetriebs an einem ebenfalls bezüglich seiner Breite von vorn nach hinten verringerten Bereich des Gehäuses anliegen. Hierdurch kann der Spülbehälter samt Dichtungen sehr einfach gefertigt werden, beispielsweise in einem Zwei-Komponenten-Spritzverfahren.

In einer vorteilhaften Ausführungsform, bei der der Spülbehälter wenigstens im Bereich der oberen Ränder über annähernd die gesamte Länge bezüglich seiner Außenmaße in der Breite abnimmt, sind Dichtungen in den durch die Gehäuse-Seitenwände und den Gehäuse-Deckel gebildeten Innenkanten angeordnet, und die Breite des Bereichs zwischen den Anlageflächen der Dichtungen nimmt ebenfalls von vorn nach hinten ab. Durch die Anordnung der Dichtungen im Gehäuse bleiben diese geschützt und eine Beschädigungsgefahr durch den Benutzer der Geschirrspülmaschine ist gering.

Es ist außerdem vorteilhaft, wenn der in der Breite abnehmende Bereich gegenüber dem Rest der Seitenwände nach innen geneigt ausgebildet ist. Hierdurch kann dieser Bereich in einfache Weise als an der Außenseite der Seitenwand-Ränder angeordneten Fase mit konstantem Winkel, aber mit von vorn nach hinten zunehmender Tiefe ausgebildet sein.

In einer besonders vorteilhaften Ausführungsform, bei der der Spülbehälter wenigstens im Bereich der oberen Ränder über annähernd die gesamte Länge bezüglich seiner Innenmaße in der Breite von vorn nach hinten zunimmt, sind am Gehäuse-Deckel Dichtungen angeordnet, welche ins Spülbehälter-Innere hineinragen, und welche hinsichtlich ihrer dichtungswirksamen Anlageflächen an die Konturen des Spülbehälters angepasst sind. Durch die Anordnung der Dichtflächen auf der Innenseite des Spülbehälters wird verhindert, dass Flüssigkeit, welche zwischen Dichtung und Dichtfläche tritt, aus dem Spülbehälter herausläuft und so ins Gehäuse gelangt

Auch bei dieser Ausführungsform ist es vorteilhaft, wenn der in der Breite zunehmende Bereich gegenüber dem Rest der Seitenwände nach außen geneigt ausgebildet ist, weil er dann als an der Innenseite der Seitenwand-Ränder angeordnete Fase mit konstantem Winkel, aber mit von vorn nach hinten zunehmender Tiefe ausgebildet sein kann.

Bei einer weiteren Variante, die einen Spülbehälter besitzt, bei dem die Seitenwände obere, mit Dichtungen versehene Ränder besitzen, wird ein einfacher Aufbau durch Mittel erreicht, welche beim Einschubvorgang den oberen Rand der Dichtung relativ zum oberen Rand des Spülbehälters in Richtung des Gehäusedeckels bewegen.

Die Mittel können als an den Gehäuse-Seitenwänden angeordnete Führungsleisten ausgebildet sein, welche von der Gehäuse-Rückwand zur Gehäuse-Öffnung nach unten geneigt verlaufen. Alternativ können die Mittel als an den Gehäuse-Seitenwänden hintereinander angeordnete Rollen ausgebildet sein, deren Achsen auf Linien liegen, die von der Gehäuse-Rückwand zur Gehäuse-Öffnung nach unten geneigt verlaufen. In einer dritten Variante kann der Durchmesser der Rollen zur Gehäuse-Rückwand hin zunehmen.

Dabei ist es zweckmäßig, wenn die Neigung der Führungsleisten bzw. der Linie ca. 1° beträgt.

Es ist außerdem vorteilhaft, wenn die Dichtungen die Leisten bzw. die Rollen mit einem im Querschnitt c-förmigen Bereich umfassen. Hierdurch wird die Elastizität der Dichtungen erhöht, wodurch die Betätigungskräfte sinken.

Eine andere Variante, bei der am Gehäuse angeordnete seitliche Dichtungen während des Spülbetriebs am Spülbehälter anliegen, erreicht ihren einfachen Aufbau dadurch, dass die Dichtungen L-förmige Abschnitte besitzen, deren im Gebrauchszustand waagerechte Schenkel sich bis unter im Gebrauchszustand waagerechte Randansätze des Spülbehälters-erstrecken, und dass die Randansätze von der Spülbehälter-Rückwand zur Vorderwand nach unten geneigt verlaufen.

Ein besonderer Vorteil dieser Variante ergibt sich durch die Anordnung der Dichtung im Gehäuseinneren, hierdurch wird sie vor Beschädigungen durch herabfallendes Spülgut o. ä. geschützt.

Ein einfacher Aufbau einer solchen Geschirrspülmaschine wird auch dadurch erreicht, dass die Randansätze durch keilförmige, gegenüber dem übrigen Spülbehälter nach außen zu den Gehäuseseitenwänden gerichteten Spülbehälter-Seitenwandabschnitten gebildet werden. Hierdurch kann der Spülbehälter als Spritzgussteil gefertigt werden, ein separates Anbringen der Randansätze entfällt damit.

Dabei ist es zweckmäßig, wenn die Neigung der Führungsleisten bzw. der Linie ca. 1° beträgt.

Es ist außerdem vorteilhaft, wenn die Dichtungen den oberen Rand des Spülbehälters mit einer angeformten Dichtlippe überragen. Hierdurch wird verhindert, dass während des Spülbetriebs Flüssigkeit über den Rand des Spülbehälters tritt und dann bei ausgezogenem Spülbehälter in das Gehäuse tropft. Durch das Vorschalten eines solchen Labyrinths vor die Hauptdichtebene wird die Sicherheit erhöht.

Ausführungsbeispiele der Erfindung sind in den Zeichnungen rein schematisch dargestellt und werden nachfolgend näher beschrieben. Dabei werden für gleiche Bauteile gleiche Bezugszeichen verwendet. Es zeigt
- Figur 1: die Schemaskizze einer erfindungsgemäß ausgebildeten Geschirrspülmaschine in perspektivischer Ansicht mit ausgezogenem Spülbehälter;
- Figur 2: die Draufsicht auf den Spülbehälter der Geschirrspülmaschine nach Figur 1;
- Figur 3: die Draufsicht auf die Geschirrspülmaschine nach Figur 1 bei ausgezogenem Spülbehälter;
- Figur 4: einen Teilschnitt durch die Figur 3 entlang der Linie C-C;
- Figur 5: die Draufsicht auf die Geschirrspülmaschine nach Figur 1 bei eingeschobenem Spülbehälter;
- Figur 6: einen Teilschnitt durch die Figur 5 entlang der Linie D-D;
- Figur 7: die Schemaskizze einer weiteren erfindungsgemäß ausgebildeten Geschirrspülmaschine in perspektivischer Ansicht mit ausgezogenem Spülbehälter;
- Figur 8: die Draufsicht auf den Spülbehälter der Geschirrspülmaschine nach Figur 7;
- Figur 9: die Draufsicht auf die Geschirrspülmaschine nach Figur 7 bei ausgezogenem Spülbehälter;
- Figur 10: einen Teilschnitt durch die Figur 9 entlang der Linie B-B;
- Figur 11: die Draufsicht auf die Geschirrspülmaschine nach Figur 7 bei eingeschobenem Spülbehälter;
- Figur 12: einen Teilschnitt durch die Figur 11 entlang der Linie A-A.
- Figur 13: die Draufsicht auf eine erfindungsgemäß ausgebildete Geschirrspülmaschine bei ausgezogenem Spülbehälter;
- Figur 14: die Draufsicht auf die Geschirrspülmaschine nach Figur 1 mit ihrem Spülbehälter in der für den Spülbetrieb notwendigen Position;
- Figur 15: die Geschirrspülmaschine nach Figur 1 in der Seitenansicht bei entfernter Seitenwand (Schnitt A1-A1);
- Figur 16: einen Teilschnitt durch die Geschirrspülmaschine nach Figur 1 entlang der Schnittlinie B1-B1;
- Figur 17, 17a: die Geschirrspülmaschine nach Figur 2 in der Seitenansicht bei entfernter Seitenwand (Schnitt C1-C1);
- Figur 18: einen Teilschnitt durch die Geschirrspülmaschine nach Figur 2 entlang der Schnittlinie D1-D1.
- Figur 19: die Draufsicht auf eine erfindungsgemäß ausgebildete Geschirrspülmaschine bei ausgezogenem Spülbehälter;
- Figur 20: die Draufsicht auf die Geschirrspülmaschine nach Figur 1 mit ihrem Spülbehälter in der für den Spülbetrieb notwendigen Position;
- Figur 21: die Geschirrspülmaschine nach Figur 1 in der Seitenansicht bei entfernter Seitenwand (Schnitt A2-A2);
- Figur 22: einen Teilschnitt durch die Geschirrspülmaschine nach Figur 1 entlang der Schnittlinie B2-B2;
- Figur 23, 23a: die Geschirrspülmaschine nach Figur 2 in der Seitenansicht bei entfernter Seitenwand (Schnitt C2-C2);
- Figur 24: einen Teilschnitt durch die Geschirrspülmaschine nach Figur 2 entlang der Schnittlinie D2-D2.

Die in den Figuren 1 und 7 dargestellten Geschirrspülmaschinen 1 besitzen jeweils einen im wesentlichen quaderförmigen Spülbehälter 2, der zum Be- und Entladen schubladenartig aus einem ebenfalls im wesentlichen quaderförmigen Gehäuse 2 ausgezogen werden kann. Hierzu ist das Gehäuse 3 zur Frontseite 4 hin offen ausgebildet. Die Rückwand 5, die Seitenwände 6, der Deckel 7 und der in den Zeichnungen nicht dargestellte Boden sind vorzugsweise aus Metall gefertigt und in bekannter Weise zu der vorbeschriebenen Gehäuseform verbunden. Die schiebbewegliche Führung des Spülbehälters 2 erfolgt durch an sich bekannte, in den Zeichnungen mit 18 bezeichnete Teleskopschienen.

Der Spülbehälter ist vorzugsweise als einstückiges Kunststoff-Spritzgusstell gefertigt und oben offen. Letzteres hat zur Folge, dass an den Seitenwänden 8 der Rückwand 9 und der Vorderwand 10 ein jeweils oberer Rand 8.1, 9.1 und 10.1 gebildet wird. Dabei besitzt die Rückwand 9 vorzugsweise die gleiche Höhe wie die Seitenwände 8, sie kann aber auch einen geringen Höhenversatz aufweisen. Die Vorderwand 10 ist vorzugsweise höher als die Seitenwände 8 ausgebildet und überragt den Gehäuse-Deckel 7, sie kann durch eine Dekorplatte 11 verkleidet sein. Grundvoraussetzung für die erfindungsgemäße Ausbildung der Geschirrspülmaschine ist lediglich, dass die Ränder 8.1 der Seitenwände 8 parallel zur Ebene des Gehäuse-Deckels 7 verlaufen.

Um während des Spülbetriebs, bei welchem der Spülbehälter 2 wie in den Figuren 5 und 11 gezeigt, vollständig in das Gehäuse 3 eingeschoben ist, das Austreten von Spülflüssigkeit aus dem Behälter 2 in das Gehäuse 3 zu verhindern, muss wenigstens eine Abdichtung dieser beiden Bauteile zueinander erfolgen. Dabei können zwischen der Spülbehälter-Rückwand 9 und der Gehäuse-Rückwand 5 bzw. dem Gehäuse-Deckel 7 und zwischen der Spülbehälter-Vorderwand 10 und der vorderen Kante 7.1 des Gehäuse-Deckels 7 herkömmliche, in den Zeichnungen nicht dargestellte Dichtprofile (am Gehäuse und/oder am Spülbehälter) eingesetzt werden, weil an diesen Stellen die für die Dichtwirkung erforderliche Kraft eines Dichtungspartners auf den anderen durch die Einschubbewegung erzielt wird. An den seitlichen oberen Rändern 8.1 dagegen verläuft die Einschubbewegung parallel zu den beiden Dichtflächen. Es müssen deshalb Vorkehrungen getroffen werden, mit denen eine Kraft erzeugt wird, die eine senkrechte Komponente zu den seitlichen Dichtflächen besitzt.

Die Figuren 1 bis 6 zeigen eine erste Variante einer solchen Abdichtung im Bereich der Seitenwände, die Figuren 7 bis 12 eine zweite Variante. In beiden Varianten sind die oberen Ränder 8.1 der Spülbehälter-Seitenwände 8 mit Fasen 12 versehen, weiche bei gleichbleibendem Steigungswinkel α von der Vorderwand 10 zur Rückwand 9 in der Tiefe T zunehmen, und welche die Dichtflächen, d. h. die an den Dichtungen 13 anliegenden Bereiche bilden.

Bei der ersten, in den Figuren 1 bis 6 dargestellten Variante sind die Fasen 12 auf der Außenseite der Seitenwände 8 angeordnet. Figur 2 zeigt die Fasen 12 schraffiert. Hier ist zu erkennen, dass die oberen Ränder 12.1 der Fasen 12, welche ja auch den oberen Rand 8.1 der Spülbehälter-Seitenwände 8 definieren, nach innen verlaufen und damit der Spülbehälter in diesem Bereich bezüglich seiner Außenmaße von der Vorderwand 10 zur Rückwand 9 in der Breite abnimmt. In der Figur 2 wird dies durch die Breitenangaben B_{V} und B_{H} verdeutlicht, wobei zu erkennen ist, dass B_{V} kleiner als B_{H} ist. Die unteren Ränder 12.2 der Fasen 12 dagegen definieren einen Bereich, in dem die Seitenwände 8 eine konstante Breite B_{A} beibehalten.

In den durch die Gehäuse-Seitenwände 6 und den Gehäuse-Deckel 7 gebildeten Innenkanten sind Dichtungen 13 angeordnet (s. Figuren 4 und 6), die hinsichtlich ihrer dichtungswirksamen Anlageflächen 14 an die Fasen 12 angepasst sind. Hierzu besitzen die Dichtungen 13 Anlageflächen 14, die schräg angeordnet sind und bei denen der Querschnitt und damit die Breite b der Anlageflächen 14 selbst von vorn nach hinten zunimmt. Hierdurch nimmt die Breite des Bereichs zwischen der linken und der rechten Dichtung 13 von vorn nach hinten ab. Die vorbeschriebene Gestaltung der Dichtflächen (Fasen 12) und der Anlageflächen 14 bewirkt, dass die Dichtflächen bei ausgezogenem Spülbehälter 2 (s. Figur 3) die Anlageflächen 14 noch nicht berühren. Erst im letzten Teil der Einschubbewegung des Spülbehälters 2 (s. Figur 5) kommen die Dichtflächen in Kontakt mit den Anlageflächen 14. Hierdurch wird der Verschleiß der Dichtungen 13 gering gehalten, da eine Reibung zwischen den Dichtpartnern kaum stattfindet. Außerdem wird durch die vorbeschriebene Anordnung erreicht, dass die aus der Einschubbewegung resultierende Kraft eine Komponente besitzt, die senkrecht zu den Dicht- bzw. Anlageflächen 14 gerichtet ist und deshalb eine Dichtwirkung erzeugt. Den Schnittdarstellungen (s. Figuren 4 und 6) ist außerdem zu entnehmen, dass die Dichtungen 13 jeweils noch eine angeformte Dichtlippe 15 besitzen, welche ins Innere des Spülbehälters 2 ragt und so eine Vorabschirmung bildet, welche die eigentlichen Dichtungen 13 vor einer zu starken Beaufschlagung mit Spülflüssigkeit schützt.

Die Figuren 7 bis 12 zeigen eine zweite Variante, bei der zwei Dichtungen 16 selbst ins Spülbehälter-Innere ragen. Die Figuren 7 und 8 zeigen, dass hier die Fase 12 auf der Innenseite der Seitenwände 8 an den oberen Rändern 8.1 angeordnet ist. Dadurch verlaufen die oberen Ränder 12.1 der Fase nach außen, d. h., der Spülbehälter nimmt in diesem Bereich bezüglich seiner Innenmaße von der Vorderwand (Breite B_{V}) zur Rückwand (Breite B_{H}) in der Breite zu. Entsprechend der Ausbildung der Fase 12 ist bei den in den figuren 10 und 12 gezeigten Dichtungen 16 die Anlagefläche 17 nach außen gerichtet. Ansonsten ist die Dichtwirkung im Verlauf der Einschubbewegung des Spülbehälters 2 (Figuren 9 und 11) analog zur ersten Variante.

Bei beiden Varianten ist es vorteilhaft, die Dichtungen 13 bzw. 16 und auch die nicht dargestellte vordere und hintere Dichtung an den Deckel 7 anzuspritzen. Es kann dann zweckmäßig sein den Deckel 7 aus Kunststoff zu fertigen oder in das Metallgehäuse 3 einen zusätzlichen Innendeckel (nicht dargestellt) einzusetzen, damit ein Zwei-Komponenten-Spritzverfahren eingesetzt werden kann.

Die Geschirrspülmaschine 101 besitzt einen Spülbehälter 102, der, wie in Figur 13 dargestellt, zum Be- und Entladen schubladenartig aus dem Gehäuse 103 ausgezogen werden kann. Hierzu ist der Behälter 102 in einem im wesentlichen quaderförmigen oder parallelepipedischen Gehäuse 103 angeordnet, welches zur Frontseite 104 hin offen ausgebildet ist und gegenüberliegend eine Rückwand 105 besitzt. Das Gehäuse 103 ist aus Metall oder Kunststoff gefertigt. An seinen beiden Seitenwänden 106 ist jeweils die äußere Führung einer Teleskopschiene 107 befestigt (s. Figuren 15 und 17).

Der Spülbehälter 102 ist ebenfalls quaderförmig bzw. parallelepipedisch ausgebildet und oben offen. Das hat zur Folge, dass an jeder Wand ein oberer Rand 108 gebildet wird. Dabei besitzt die Rückwand 109 vorzugsweise die gleiche Höhe wie die Seitenwände 110, sie kann aber auch einen geringen Höhenversatz aufweisen. Die Vorderwand 111 ist vorzugsweise höher als die Seitenwände 110 ausgebildet und überragt den Gehäusedeckel 112, sie kann in bekannter Weise durch eine Dekorplatte 113 verkleidet sein. Grundvoraussetzung für die erfindungsgemäße Ausbildung der Geschirrspülmaschine ist lediglich, dass die Ränder 108 der Seitenwände 110 parallel zum Gehäusedeckel 112 verlaufen. Der Behälter 102 besteht aus Kunststoff, er kann beispielsweise als einstückiges Kunststoff-Spritzgussteil gefertigt sein. An den Seitenwänden 110 sind Vertiefungen (nicht dargestellt) zur Aufnahme der inneren Führungen (nicht dargestellt) der Teleskopschienen 107 angeordnet. Die Verbindung der inneren Führungen mit den Seitenwänden 110 kann in bekannter Weise durch Schrauben, angeformte Stifte oder Rasthaken erfolgen und ist in den Zeichnungen nicht dargestellt.

Um während des Spülbetriebs, bei welchem der Spülbehälter 102 wie in Figur 14 gezeigt vollständig in das Gehäuse 103 eingeschoben ist, das Austreten von Spülflüssigkeit aus dem Behälter in das Gehäuse 103 zu verhindern, ist der Anlagebereich der oberen Ränder 108 der Seitenwände 110 an den Gehäusedeckel 112 abgedichtet. Hierzu ist an den beiden oberen Rändern 108 jeweils eine Dichtung 115 befestigt (s. Figuren 16 und 18), beispielsweise durch Kleben, Schrauben oder Ähnliches. Die Dichtung 115 besitzt einen ersten Abschnitt 116, der c-förmig ausgebildet ist, wobei der offene Bereich 117 jeweils zur Seitenwand 106 des Gehäuses 103 zeigt und eine Führungsleiste 118 umschließt. Anstelle der Führungsleiste 118 können auch mehrere hintereinander angeordnete Rollen (nicht dargestellt) verwendet werden. Wichtig ist, dass die zum oberen Schenkel 120 des c-förmigen Abschnitts 116 weisende Oberfläche - im gezeigten Ausführungsbeispiel ist dies die Oberseite 119 der Führungsleiste 118 - von der Gehäuse-Rückwand 105 zur Gehäuse-Öffnung in der Frontseite 104 nach unten geneigt verläuft. Dies kann durch eine um einen Winkel α geneigte Befestigung (s. Figur 17a), durch keilförmige Führungsleisten (nicht dargestellt), durch Rollen (nicht dargestellt), deren Achsen auf einer geneigten Linie angeordnet sind, wobei die Neigung von der Gehäuse-Rückwand 105 zur Gehäuse-Öffnung in der frontseite 104 nach-unten verläuft, oder durch Rollen miteinem zur Gehäuse-Rückwand 105 ansteigenden Durchmesser erreicht werden. Durch eine dieser vorbeschriebenen Maßnahmen wird erreicht, dass der obere Schenkel 120 des c-förmigen Abschnitts 116 beim Einschieben des Spülbehälters 102 nach oben gedrückt wird. Hierdurch wird eine Dichtlippe 121, die an diesen Schenkel 120 angeformt ist, zur Anlage an den Gehäusedeckel 112 gebracht. Da dieser Kontakt erst im letzten Teil der Einschubbewegung stattfindet, müssen nur geringe Betätigungskräfte aufgebracht werden und der Verschleiß der Dichtungen ist gering.

Die Geschirrspülmaschine 201 besitzt einen Spülbehälter 202, der, wie in Figur 19 dargestellt ist, zum Be- und Entladen schubladenartig aus dem Gehäuse 203 ausgezogen werden kann. Hierzu ist der Behälter 202 in einem im wesentlichen quaderförmigen oder parallelepipedischen Gehäuse 203 angeordnet, welches zur Frontseite 204 hin offen ausgebildet ist und gegenüberliegend eine Rückwand 205 besitzt. Das Gehäuse 203 ist aus Metall oder Kunststoff gefertigt. An seinen beiden Seitenwänden 206 ist jeweils die äußere Führung 207 einer Teleskopschiene (s. Figuren 21 und 23) befestigt.

Der Spülbehälter 202 ist ebenfalls quaderförmig bzw. parallelepipedisch ausgebildet und oben offen. Das hat zur Folge, dass an jeder Wand ein oberer Rand 208 gebildet wird. Dabei besitzt die Rückwand 209 vorzugsweise die gleiche Höhe wie die Seitenwände 210, sie kann aber auch einen geringen Höhenversatz aufweisen. Die Vorderwand 211 ist vorzugsweise höher als die Seitenwände 210 ausgebildet und überragt den Gehäusedeckel 212, sie kann in bekannter Weise durch eine Dekorplatte 213 verkleidet sein. Grundvoraussetzung für die erfindungsgemäße Ausbildung der Geschirrspülmaschine ist lediglich, dass die Ränder 208 der Seitenwände 210 parallel zum Gehäusedeckel 212 verlaufen. Der Behälter 202 besteht aus Kunststoff, er kann beispielsweise als einstückiges Kunststoff-Spritzgussteil gefertigt sein. An den Seitenwänden 210 sind Vertiefungen (nicht dargestellt) zur Aufnahme der inneren Führungen (nicht dargestellt) der Teleskopschienen 207 angeordnet. Die Verbindung der inneren Führungen mit den Seitenwänden 210 kann in bekannter Weise durch Schrauben, angeformte Stifte oder Rasthaken erfolgen und ist in den Zeichnungen nicht dargestellt.

Um während des Spülbetriebs, bei welchem der Spülbehälter 202 wie in Figur 20 gezeigt vollständig in das Gehäuse 203 eingeschoben ist, das Austreten von Spülflüssigkeit aus dem Behälter 202 in das Gehäuse 203 zu verhindern, sind in den Ecken 216 zwischen den Gehäuse-Seitenwänden 206 und dem Gehäusedeckel 212 jeweils Dichtungen 215 angeordnet (s. Figuren 22 und 24). Diese besitzen einen L-förmigen Abschnitt 217, und eine daran angeformte Dichtlippe 218. Der Spülbehälter202 ist an seinen Seitenwänden 210 im oberen Bereich nach außen, d. h. zu den Gehäuse-Seitenwänden 206 hin erweitert. Diese Erweiterungen 219 sind, wie in den Figuren 21 und 23 dargestellten Seitenansichten zu sehen ist, keilförmig ausgeprägt, so dass Randansätze 220 gebildet werden, die von der Spülbehälter Rückwand 209 zur Vorderwand 211 nach unten geneigt verlaufen. Der Neigungswinkel α beträgt ca. 1° (s. Figur 23a). Die Randansätze 220 werden von den waagerechten Schenkeln 221 der Dichtungen 215 unterfasst. Beim Einschieben des Spülbehälters 202 garantiert die Neigung, dass die Randansätze 220 im letzten Teil der Einschubbewegung an die Dichtungen 215 gepresst werden und demzufolge die Dichtwirkung erzielt wird. Die angeformten Dichtlippen 218 überragen, wie in der Figur 20 zu sehen ist, die oberen Ränder 208 der Spülbehälter-Seitenwände 210. Durch die nach unten zeigende Spitze 222 der Dichtlippen 218 wird eine labyrinthartige Dichtung erzeugt, welche der Hauptdichtebene vorgeschaltet ist.

## Patentansprüche

1. Geschirrspülmaschine (1) mit einem im wesentlichen quaderförmigen oder parallelepipedischen, zur Frontseite (4) offenen Gehäuse (3) und mit einem oben offenen Spülbehälter (2), dessen Seitenwände (8) obere Ränder (8.1) besitzen, die parallel zum Gehäuse-Deckel (7) verlaufen, wobei der Spülbehälter (2) zum Be- und Entladen schubladenartig aus dem Gehäuse (3) ausgezogen werden kann und während des Spülbetriebs vollständig in das Gehäuse (3) eingeschoben ist, und wobei während des Spülbetriebs mindestens ein Bereich (12) des Spülbehälters (2) an einem Bereich des Gehäuses (3) unter eventueller Zwischenlage einer Dichtung (13; 16) anliegt,
**dadurch gekennzeichnet,**
**dass** der Spülbehälter (2) wenigstens im Bereich der oberen Ränder (8.1) über annähernd die gesamte Länge entweder bezüglich seiner Außenmaße in der Breite von vorn nach hinten abnimmt oder bezüglich seiner Innenmaße in der Breite von vorn nach hinten zunimmt, und dass entweder das Gehäuse (3) oder eine am Gehäuse (3) angeordnete Dichtung (13; 16) mindestens eine an den Verlauf der Spülbehälterkontur angepasste Anlagefläche (14; 17) besitzt.

2. Geschirrspülmaschine nach Anspruch 1, bei der der Spülbehälter (2) wenigstens im Bereich der oberen Ränder (8.1) über annähernd die gesamte Länge bezüglich seiner Außenmaße in der Breite abnimmt,
**dadurch gekennzeichnet,**
**dass** an den oberen Rändern des Spülbehälters (2) Dichtungen angeordnet sind, welche während des Spülbetriebs an einem ebenfalls bezüglich seiner Breite von vorn nach hinten verringerten Bereich des Gehäuses (3) anliegen.

3. Geschirrspülmaschine nach Anspruch 1, bei der der Spülbehälter (2) wenigstens im Bereich der oberen Ränder (8.1) über annähernd die gesamte Länge bezüglich seiner Außenmaße in der Breite abnimmt,
**dadurch gekennzeichnet,**
**dass** Dichtungen (13) in den durch die Gehäuse-Seitenwände (6) und den Gehäuse-Deckel (7) gebildeten Innenkanten angeordnet sind, und dass die Breite des Bereichs zwischen den Anlageflächen (14) der Dichtungen (13) ebenfalls von vorn nach hinten abnimmt.

4. Geschirrspülmaschine nach einem der Ansprüche 2 oder 3,
**dadurch gekennzeichnet,**
**dass** der in der Breite abnehmende Bereich (12.1) gegenüber dem Rest der Seitenwände (8) nach innen geneigt ausgebildet ist.

5. Geschirrspülmaschine nach Anspruch 4,
**dadurch gekennzeichnet,**
**dass** der in der Breite abnehmende und nach innen geneigte Bereich (12.1) am Spülbehälter als an der Außenseite der Seitenwand-Ränder (8.1) angeordnete Fase (12) mit konstantem Winkel (α), aber mit von vorn nach hinten zunehmender Tiefe (T) ausgebildet ist.

6. Geschirrspülmaschine nach Anspruch 1, bei der der Spülbehälter (2) wenigstens im Bereich der oberen Ränder (12.1) über annähernd die gesamte Länge bezüglich seiner Innenmaße in der Breite von vorn nach hinten zunimmt,
**dadurch gekennzeichnet,**
**dass** am Gehäuse-Deckel (7) Dichtungen (16) angeordnet sind, welche ins Spülbehälter-Innere hineinragen, und welche hinsichtlich ihrer dichtungswirksamen Anlageflächen (17) an die Konturen der Dichtfläche des Spülbehälters (2) angepasst sind.

7. Geschirrspülmaschine nach Anspruch 6,
**dadurch gekennzeichnet,**
**dass** der in der Breite zunehmende Bereich (12.1) gegenüber dem Rest der Seitenwände (8) nach außen geneigt ausgebildet ist.

8. Geschirrspülmaschine nach Anspruch 7,
**dadurch gekennzeichnet,**
**dass** der in der Breite zunehmende und nach außen geneigte Bereich (12.1) am Spülbehälter (2) als an der Innenseite der Seitenwand-Ränder angeordneten Fase (12) mit konstantem Winkel (α), aber mit von vorn nach hinten zunehmender Tiefe (T) ausgebildet ist.

9. Geschirrspülmaschine (101) mit einem im wesentlichen quaderförmigen oder parallelepipedischen, zur Frontseite (104) offenen Gehäuse (103) und mit einem oben offenen Spülbehälter (102), dessen Seitenwände (110) obere, mit Dichtungen (115) versehene Ränder (108) besitzen, die parallel zum Gehäusedeckel (112) verlaufen, wobei der Spülbehälter (102) zum Be- und Entladen schubladenartig aus dem Gehäuse (103) ausgezogen werden kann und während des Spülbetriebs vollständig in das Gehäuse (103) eingeschoben ist, und wobei während des Spülbetriebs die Ränder (108) unter Zwischenlage der Dichtungen (115) am Gehäusedeckel (112) oder mindestens einer parallel dazu gerichteten Dichtfläche anliegen,
**gekennzeichnet durch** Mittel, welche beim Einschubvorgang den oberen Rand (121) der Dichtung (115) relativ zum oberen Rand (108) des Spülbehälters (102) in Richtung des Gehäusedeckels (112) bewegen.

10. Geschirrspülmaschine nach Anspruch 9,
**dadurch gekennzeichnet,**
**dass** die Mittel als an den Gehäuse-Seitenwänden (106) angeordnete führungsleisten (118) ausgebildet sind, deren Oberseiten (119) von der Gehäuse-Rückwand (105) zur Gehäuse-Öffnung nach unten geneigt verlaufen.

11. Geschirrspülmaschine nach Anspruch 9,
**dadurch gekennzeichnet,**
**dass** die Mittel als an den Gehäuse-Seitenwänden (106) hintereinander angeordnete Rollen ausgebildet sind, deren Achsen auf Linien liegen, die von der Gehäuse-Rückwand (105) zur Gehäuse-Öffnung nach unten geneigt verlaufen.

12. Geschirrspülmaschine nach Anspruch 9,
**dadurch gekennzeichnet,**
**dass** die Mittel als an den Gehäuse-Seitenwänden (106) hintereinander angeordnete Rollen ausgebildet sind, deren Durchmesser zur Gehäuse-Rückwand (105) hin zunimmt.

13. Geschirrspülmaschine nach einem der Ansprüche 9 bis 12,
**dadurch gekennzeichnet,**
**dass** die Neigung der Führungsleisten (118) bzw. Linien ca. 1° beträgt.

14. Geschirrspülmaschine nach mindestens einem der Ansprüche 9 bis 13,
**dadurch gekennzeichnet,**
**dass** die Dichtungen (115) die Leisten (118) bzw. Rollen mit einem im Querschnitt c-förmigen Abschnitt (116) umfassen.

15. Geschirrspülmaschine (201) mit einem im wesentlichen quaderförmigen oder parallelepipedischen, zur Frontseite (204) offenen Gehäuse (203) und mit einem oben offenen Spülbehälter (202), dessen Seitenwände (210) obere Ränder (208) besitzen, die parallel zum Gehäusedeckel (212) verlaufen, wobei der Spülbehälter (202) zum Be- und Entladen schubladenartig aus dem Gehäuse (203) ausgezogen werden kann und während des Spülbetriebs vollständig in das Gehäuse (203) eingeschoben ist, und wobei während des Spülbetriebs mindestens am Gehäuse (203) angeordnete seitliche Dichtungen (215) am Spülbehälter (202) anliegen,
**dadurch gekennzeichnet,**
**dass** die Dichtungen (215) L-förmige Abschnitte (217) besitzen, deren im Gebrauchszustand waagerechte Schenkel (221) sich bis unter im Gebrauchszustand waagerechte Randansätze (220) des Spülbehälters (202) erstrecken, und dass die Randansätze (220) von der Spülbehälter-Rückwand (209) zur Vorderwand (211) nach unten geneigt verlaufen.

16. Geschirrspülmaschine (201) nach Anspruch 15,
**dadurch gekennzeichnet,**
**dass** die Randansätze (220) durch keilförmige, gegenüber dem übrigen Spülbehälter nach außen zu den Gehäuseseitenwänden (206) gerichtete Erweiterungen (219) gebildet werden.

17. Geschirrspülmaschine (201) nach Anspruch 16,
**dadurch gekennzeichnet,**
**dass** die Neigung der Randansätze (220) ca. 1° beträgt.

18. Geschirrspülmaschine (201) nach mindestens einem der Ansprüche 16 oder 17,
**dadurch gekennzeichnet,**
**dass** die Dichtungen (215) den oberen Rand (208) des Spülbehälters (202) mit einer angeformten Dichtlippe (218) überragen.

19. Geschirrspülmaschine (201) nach mindestens einem der Ansprüche 15 bis 18,
**dadurch gekennzeichnet,**
**dass** die Dichtungen (215) in den Ecken (216) zwischen Gehäusedeckel (212) und den Gehäuseseitenwänden (206) angeordnet sind.

## Claims

1. A dishwasher (1) comprising a substantially block-shaped or parallelepiped-shaped housing (3) which is open at the front side (4), and comprising a washing tub (2) which is open at the top and whose side walls (8) have upper edges (8.1) extending parallel to the housing cover (7); the washing tub (2) being able to be withdrawn from the housing (3) in the manner of a drawer in order to be loaded and unloaded and being fully inserted into the housing (3) during the washing operation, and at least one region (12) of the washing tub (2) bearing against a region of the housing (3) during the washing operation, possibly with a seal (13; 16) interposed therebetween,
wherein the washing tub (2) either decreases in width in terms of its outer dimensions from the front to the rear or increases in width in terms of its inner dimensions from the front to the rear, at least in the region of the upper edges (8.1) over approximately the entire length; and either the housing (3) or a seal (13; 16) provided on the housing (3) has at least one contact surface (14; 17) which is adapted to match the contour of the washing tub.

2. The dishwasher as recited in claim 1, in which the washing tub (2) decreases in width in terms of its outer dimensions, at least in the region of the upper edges (8.1) over approximately the entire length,
wherein the upper edges of the washing tub (2) have seals provided thereon which, during the washing operation, bear against a region of the housing (3) which also decreases in width from the front to the rear.

3. The dishwasher as recited in claim 1, in which the washing tub (2) decreases in width in terms of its outer dimensions, at least in the region of the upper edges (8.1) over approximately the entire length,
wherein seals (13) are disposed in the inner corners formed by the housing side walls (6) and the housing cover (7), and
the width of the region between the contact surfaces (14) of the seals (13) also decreases from the front to the rear.

4. The dishwasher as recited in one of claims 2 or 3,
wherein the region (12.1) that decreases in width is inclined inwardly with respect to the remainder of the side walls (8).

5. The dishwasher as recited in claim 4,
wherein the region (12.1) that decreases in width and is inclined inwardly takes the form of a bevel (12) provided on the outside of the side wall edges (8.1) of the washing tub, said bevel having a constant angle (α) but increasing in depth (T) from the front to the rear.

6. The dishwasher as recited in claim 1, in which the washing tub (2) increases in width in terms of its inner dimensions from the front to the rear, at least in the region of the upper edges (12.1) over approximately the entire length,
wherein the housing cover (7) has seals (16) provided thereon which extend into the interior of the washing tub and which, in terms of their contact surfaces (17) providing the sealing effect, are adapted to match the contours of the washing tub (2).

7. The dishwasher as recited in claim 6,
wherein the region (12.1) which increases in width is inclined outwardly with respect to the remainder of the side walls (8).

8. The dishwasher as recited in claim 7,
wherein the region (12.1) which increases in width and is inclined outwardly takes the form of a bevel (12) provided on the inside of the side wall edges of the washing tub (2), said bevel having a constant angle (α) but increasing in depth (T) from the front to the rear.

9. A dishwasher (101) comprising a substantially block-shaped or parallelepiped-shaped housing (103) which is open at the front side (104), and comprising a washing tub (102) which is open at the top and whose side walls (110) have upper edges (108) which are provided with seals (115) and extend parallel to the housing cover (112); the washing tub (102) being able to be withdrawn from the housing (103) in the manner of a drawer in order to be loaded and unloaded and being fully inserted into the housing (103) during the washing operation, and the edges (108) bearing against the housing cover (112), or at least a sealing surface extending parallel thereto during the washing operation, with the seals (115) interposed therebetween,
**characterized by** means which, during the insertion operation, move the upper edge (121) of the seal (115) relative to the upper edge (108) of the washing tub (102) in a direction toward the housing cover (112).

10. The dishwasher as recited in claim 9,
wherein said means take the form of guide ribs (118) which are disposed on the housing side walls (106) and whose upper surfaces (119) slope downwardly from the rear wall (105) of the housing to the housing opening.

11. The dishwasher as recited in claim 9,
wherein said means take the form of rollers which are disposed, one behind the other, on the housing side walls (106) and whose axes are located on lines which slope downwardly from the rear wall (105) of the housing to the housing opening.

12. The dishwasher as recited in claim 9,
wherein said means take the form of rollers which are disposed, one behind the other, on the housing side walls (106) and whose diameter increases toward rear wall (105) of the housing.

13. The dishwasher as recited in one of claims 9 through 12,
wherein the guide ribs (118), or the lines, have an inclination of about 1°.

14. The dishwasher as recited in at least one of claims 9 through 13,
wherein the seals (115) have a portion (116) which is C-shaped in cross-section and embraces the ribs (118) or rollers.

15. A dishwasher (201) comprising a substantially block-shaped or parallelepiped-shaped housing (203) which is open at the front side (204), and comprising a washing tub (202) which is open at the top and whose side walls (210) have upper edges (208) extending parallel to the housing cover (212); the washing tub (202) being able to be withdrawn from the housing (203) in the manner of a drawer in order to be loaded and unloaded and being fully inserted into the housing (203) during the washing operation, and at least lateral seals (203) provided on the housing (203) bearing against the washing tub (202) during the washing operation,
wherein the seals (215) haves L-shaped portions (217) whose legs (221) which, in the position of use, are horizontal, extend under lateral projections (220) of the washing tub (202) which are horizontal in the position of use, and
the lateral projections (220) slope downwardly from the rear wall (209) to the front wall (209) of the washing tub.

16. The dishwasher (201) as recited in claim 15,
wherein the lateral projections (220) are formed by wedge-shaped enlargements (219) which are directed outwardly toward the housing side walls (206) with respect to the remainder of the washing tub.

17. The dishwasher (201) as recited in claim 16,
wherein the inclination of the lateral projections (220) is about 1°.

18. The dishwasher (201) as recited in at least one of claims 16 or 17,
wherein the seals (215) have an integrally formed sealing lip (218) which overlaps the upper edge (208) of the washing tub (202)

19. The dishwasher (201) as recited in at least one of claims 15 through 18,
wherein the seals (215) are disposed in the corners (216) between the housing cover (212) and the housing side walls (206).

## Revendications

1. Lave-vaisselle (1) avec un carter (3) essentiellement en forme de parallélépipède rectangle ou de parallélépipède, ouvert vers le côté avant (4) et avec une cuve (2) ouverte en haut dont les parois latérales (8) possèdent des bords (8.1) supérieurs qui sont parallèles au couvercle de carter (7), la cuve (2) pouvant être extraite du carter (3) pour le chargement et le déchargement à la façon d'un tiroir et étant poussée complètement dans le carter (3) pendant le mode lavage, et au moins une zone (12) de la cuve (2) étant située, pendant le mode lavage, contre une zone du carter (3) avec éventuelle interposition d'un joint d'étanchéité (13 ; 16),
**caractérisé en ce que**,
au moins dans la zone des bords supérieurs (8.1), sur à peu près toute la longueur, soit la cuve (2) diminue en largeur de l'avant vers l'arrière en ce qui concerne ses dimensions extérieures, soit elle augmente en largeur de l'avant vers l'arrière en ce qui concerne ses dimensions intérieures, et **en ce que** soit le carter (3), soit un joint d'étanchéité (13 ; 16) disposé sur le carter (3) possède au moins une surface d'appui (14 ; 17) adaptée au profil du contour de la cuve.

2. Lave-vaisselle selon la revendication 1, dans lequel, au moins dans la zone des bords supérieurs (8.1), la cuve (2) diminue en largeur sur à peu près toute la longueur en ce qui concerne ses dimensions extérieures,
**caractérisé en ce que**,
sur les bords supérieurs de la cuve (2), il est disposé des joints d'étanchéité qui, pendant le mode lavage, sont situés contre une zone du carter (3) réduite également de l'avant vers l'arrière en ce qui concerne sa largeur.

3. Lave-vaisselle selon la revendication 1, dans lequel, au moins dans la zone des bords supérieurs (8.1), la cuve (2) diminue en largeur sur à peu près toute la longueur en ce qui concerne ses dimensions extérieures,
**caractérisé en ce que**
des joints d'étanchéité (13) sont disposés dans les arêtes intérieures formées par les parois latérales de carter (6) et par le couvercle de carter (7), et **en ce que** la largeur de la zone entre les surfaces d'appui (14) des joints d'étanchéité (13) diminue également de l'avant vers l'arrière.

4. Lave-vaisselle selon une des revendications 2 ou 3,
**caractérisé en ce que**
la zone (12.1) diminuant en largeur est constituée de façon inclinée vers l'intérieur par rapport au reste des parois latérales (8).

5. Lave-vaisselle selon la revendication 4,
**caractérisé en ce que**
la zone (12.1) diminuant en largeur et inclinée vers l'intérieur est, sur la cuve, constituée en tant que chanfrein (12) disposé sur le côté extérieur des bords de parois latérales (8.1) avec un angle constant (α) mais avec une profondeur (T) qui augmente de l'avant vers l'arrière.

6. Lave-vaisselle selon la revendication 1, dans lequel la cuve (2), au moins dans la zone des bords supérieurs (12.1), augmente en largeur de l'avant vers l'arrière sur à près toute la longueur en ce qui concerne ses dimensions intérieures,
**caractérisé en ce que**,
sur le couvercle de carter (7), il est disposé des joints d'étanchéité (16) qui font saillie dans l'intérieur de la cuve et qui, en ce qui concerne leurs surfaces d'appui (17) efficaces pour l'étanchéité, sont adaptés aux contours de la surface d'étanchéité de la cuve (2).

7. Lave-vaisselle selon la revendication 6,
**caractérisé en ce que**
la zone (12.1) augmentant en largeur est constituée de façon inclinée vers l'extérieur par rapport au reste des parois latérales (8).

8. Lave-vaisselle selon la revendication 7,
**caractérisé en ce que**
la zone (12.1), augmentant en largeur et inclinée vers l'extérieur, sur la cuve (2), est constituée en tant que chanfrein (12), disposé sur le côté intérieur des bords de parois latérales, avec un angle (α) constant, mais avec une profondeur (T) augmentant de l'avant vers l'arrière.

9. Lave-vaisselle (101) avec un carter (103) essentiellement en forme de parallélépipède rectangle ou de parallélépipède, ouvert vers le côté avant (104) et avec une cuve (102) ouverte en haut dont les parois latérales (110) possèdent des bords (108) supérieurs pourvus de joints d'étanchéité (115) et qui sont parallèles au couvercle de carter (112), la cuve (102) pouvant être extraite du carter (103) pour le chargement et le déchargement à la façon d'un tiroir et étant poussée complètement dans le carter (103) pendant le mode lavage, et, pendant le mode lavage, les bords (108) étant situés contre le couvercle de carter (112) ou au moins une surface d'étanchéité orientée parallèlement à ce couvercle, avec interposition des joints d'étanchéité (115),
**caractérisé par** des moyens qui, lors du processus d'insertion, déplacent le bord supérieur (121) du joint d'étanchéité (115) en direction du couvercle de carter (112) par rapport au bord (108) supérieur de la cuve (102).

10. Lave-vaisselle selon la revendication 9,
**caractérisé en ce que** les moyens sont constitués en tant que barrettes de guidage (118), disposées sur les parois latérales de carter (106), dont les côtés supérieurs (119) sont inclinés vers le bas depuis la paroi arrière de carter (105) vers l'ouverture de carter.

11. Lave-vaisselle selon la revendication 9,
**caractérisé en ce que**
les moyens sont constitués en tant que rouleaux, disposés les uns derrière les autres sur les parois latérales de carter (106), dont les axes sont situés sur des lignes qui sont inclinées vers le bas depuis la paroi arrière de carter (105) vers l'ouverture de carter.

12. Lave-vaisselle selon la revendication 9,
**caractérisé en ce que**
les moyens sont constitués en tant que rouleaux, disposés les uns derrière les autres sur les parois latérales de carter (106), dont le diamètre augmente en direction de la paroi arrière de carter (105).

13. Lave-vaisselle selon une des revendications 9 à 12,
**caractérisé en ce que**
l'inclinaison des barrettes de guidage (118) ou des lignes est d'environ 1°.

14. Lave-vaisselle selon au moins une des revendications 9 à 13,
**caractérisé en ce que**
les joints d'étanchéité (115) englobent les barrettes (118) ou les rouleaux avec un tronçon (116) à section transversale en forme de c.

15. Lave-vaisselle (201) avec un carter (203) essentiellement en forme de parallélépipède rectangle ou de parallélépipède, ouvert vers le côté avant (204) et avec une cuve (202) ouverte en haut dont les parois latérales (210) possèdent des bords (208) supérieurs qui sont parallèles au couvercle de carter (212), la cuve (202) pouvant être extraite du carter (203) pour le chargement et le déchargement à la façon d'un tiroir et être poussée complètement dans le carter (203) pendant le mode lavage, et, pendant le mode lavage, des joints d'étanchéité (215) latéraux disposés au moins sur le carter (203) étant situés contre la cuve (202),
**caractérisé en ce que**
les joints d'étanchéité (215) possèdent des tronçons (217) en forme de L dont les branches (221) horizontales à l'état de fonctionnement s'étendent jusque sous des épaulements de bord (220) de la cuve (202) horizontaux à l'état de fonctionnement, et **en ce que** les épaulements de bord (220) sont inclinés vers le bas depuis la paroi arrière de cuve (209) vers la paroi avant (211).

16. Lave-vaisselle (201) selon la revendication 15,
**caractérisé en ce que**
les épaulements de bord (220) sont formés par des élargissements (219) en forme de coin dirigés, par rapport au reste de la cuve, vers l'extérieur en direction des parois latérales de carter (206).

17. Lave-vaisselle (201) selon la revendication 16,
**caractérisé en ce que**
l'inclinaison des épaulements de bord (220) est d'environ 1°.

18. Lave-vaisselle (201) selon au moins une des revendications 16 ou 17,
**caractérisé en ce que**
les joints d'étanchéité (215) dépassent le bord supérieur (208) de la cuve (202) avec un bec d'étanchéité (218) profilé.

19. Lave-vaisselle (201) selon au moins une des revendications 15 à 18,
**caractérisé en ce que**
les joints d'étanchéité (215) sont disposés dans les coins (216) entre le couvercle de carter (212) et les parois latérales de carter (206).
